# EUROPÄISCHE PATENTSCHRIFT

(11) **EP 2 093 476 B1**
(45) Veröffentlichungstag und Bekanntmachung des Hinweises auf die Patenterteilung: **31.07.2013**
(21) Anmeldenummer: 09450039.4
(22) Anmeldetag: 19.02.2009
(51) Int. Cl.: F21S 4/00, F21Y 101/02

(54) **Leuchtenprofil**
Light profile
Profilé de lampes

(30) Priorität: 22.02.2008 AT 2942008
(43) Veröffentlichungstag der Anmeldung: 26.08.2009
(73) Patentinhaber: Hierzer, Andreas, 8010 Graz (AT)
(72) Erfinder: Hierzer, Andreas, 8010 Graz (AT)
(74) Vertreter: Margotti, Herwig Franz

(56) Entgegenhaltungen:
- EP-A- 0 265 892
- EP-A- 1 293 724
- US-A- 3 404 268
- US-A1- 2003 103 347
- US-A1- 2004 022 061
- US-A1- 2004 184 276
- US-A1- 2006 262 521
- US-B1- 7 207 696
- US-E- R E32 899

## Beschreibung

Die Erfindung betrifft ein Leuchtenprofil, das ein hohles Grundprofil und ein in dem Grundprofil mittels einer Rastverbindung einsetzbares Leuchtmittelprofil umfasst, gemäß dem Oberbegriff von Anspruch 1.

In der Beleuchtungstechnik steht man immer wieder vor dem Problem, dass man eine Leuchte benötigt, die Flächen über eine größere Längserstreckung ausleuchten kann, wobei oftmals der zusätzliche Wunsch besteht, eine solche Leuchte bündig oder versenkt in Wände, Decken oder Möbelstücke einbauen zu können. Insbesondere der letztere Wunsch wirft aber die Frage der Zugänglichkeit der Leuchte für Austausch- und Wartungsarbeiten auf. Bisherige Leuchtensysteme konnten diesen Erfordernissen nicht ausreichend entsprechen.

Ein weiteres Problem bei bekannten zusammensteckbaren Leuchten besteht darin, dass die Einsätze nach dem Einstecken in ein Basismodul nicht immer in einer definierten Lage positioniert sind, wodurch sich ein unansehnlicher optischer Eindruck ergibt und manchmal auch die Funktionsfähigkeit der Leuchten beeinträchtigt wird. Jedenfalls lassen bei Leuchten nach dem Stand der Technik vorgesehene formschlüssige Verbindungen zwischen einem Basismodul und Leuchtmitteleinsetzen keine Positions- oder Ausrichtungsveränderungen der Leuchtmittel mehr zu. Es wäre aber in vielen Fällen wünschenswert, dass die Ausrichtung von Leuchtmitteln, die in einem Einsatz angeordnet sind, auch nach dem Einstecken dieses Einsatzes in ein Basismodul noch verändert werden kann.

Aus dem Stand der Technik sind dazu unterschiedliche Ausführungsvarianten von Leuchten bekannt. Beispielsweise ist in US RE32 899 E ein Leuchtenprofil mit einem hohlen Grundprofil geoffenbart, in das ein mittels einer Rastverbindung einsetzbares Leuchtmittelprofil eingeschnappt wird.

Weiters betrifft das Dokument US 2004/184276 ein Fahrzeug-Beleuchtungssystem mit Halterungen für ein flexibles Beleuchtungsband mit innenliegenden Leuchten.

Die Druckschrift US 2004/022061 A1 zeigt eine Warnbeleuchtung zur Befestigung an Fahrzeugen.

Aus US 2006/262521 A1 sind zahlreiche unterschiedliche Ausführungsformen eines Beleuchtungssystems zum Einbau in abgehängten Decken bekannt. Es wird jeweils ein Grundprofil gewählt, welches einerseits als Träger bzw. Auflager für die angrenzenden Deckenplatten und andererseits zur Halterung eines einrastbaren Leuchtmittelprofils dient.

Im Dokument EP 0 265 892 A1 ist ein Leuchtenprofil geoffenbart, bei dem in einem rautenförmigen Grundprofil eine Längsseite des rautenförmigen Grundprofils eine Ausnehmung bildet. In das Grundprofil ist ein Leuchtmittelprofil der Länge nach einschiebbar und in dem Leuchtprofil sind einzelne Leuchtmittel mit Kugelgelenken beweglich gelagert. Dieses bekannte Leuchtenprofil weist jedoch den Nachteil auf, dass das Leuchtmittelprofil in das Grundprofil nicht einrastbar ist, was die Handhabung wesentlich erschwert. Weiters ist die Verdrehbarkeit der einzelnen Leuchtmittel nur mit 90 Grad beschränkt möglich, was eine rein indirekte Beleuchtung nur über die Wand oder nur über die Decke nicht ermöglicht.

Weiters sind in EP 1 293 724 A die Vorteile von schwenkbar am Leuchtmittelprofil eingesetzten Leuchtmitteln beschrieben.

US 2003/0103347 A1 offenbart ein Leuchtenprofil, wobei sich bei diesem bekannten Leuchtenprofil der Nachteil ergeben hat, dass ein Verschwenken des Leuchtmittelprofils zur veränderbaren Ausleuchtung des Raumes nicht möglich ist. Dies ist insbesondere in solchen Fällen von Nachteil, bei denen das Leuchtenprofil an der Decke relativ nahe an einer Wand montiert ist, da dann ein guter Teil der Leuchtkraft nur auf die Wand und nicht direkt in den Raum fällt.

US 7 207 696 B1 zeigt eine LED-Leuchte mit Leuchten, deren Projektionsrichtung verstellbar ist.

US3 404 268 A offenbart ein verformbares Leuchtensystem mit flexiblen röhrenförmigen Leuchten, die an Montagehalterungen befestigbar sind.

Nachteilig an sämtlichen vorgenannten Leuchten ist, dass diese nicht zur formschönen Anordnung an Kanten von Räumen oder Möbeln geeignet sind.

Die vorliegende Erfindung löst diese Aufgabe durch Bereitstellung eines Leuchtenprofils, das ein hohles Grundprofil und ein in dem Grundprofil mittels einer Rastverbindung einsetzbares Leuchtmittelprofil umfasst, wobei an gegenüberliegenden Innenseiten des Grundprofils konkave Auflager und an dem Leuchtmittelprofil konvexe Auflager ausgebildet sind, die mit den konkaven Auflagern des Grundprofils korrespondieren, wobei die konkaven Auflager und/oder die konvexen Auflager - in Querschnittsrichtung gesehen - einem Radius folgen, wobei das Grundprofil einen rechteckigen Querschnitt aufweist und eine Längsausnehmung über eine Kante entlang der Länge des Grundprofils verläuft.

In dem Leuchtmittelprofil sind die Leuchtmittel angeordnet. Bei der Montage wird zunächst nur das Grundprofil an oder im Untergrund befestigt, beispielsweise durch Verschrauben, und die nötigen elektrischen Verbindungen zu einem Stromnetz hergestellt. Anschließend kann das Leuchtmittelprofil aufgrund der vorgesehenen Rastverbindung durch bloßes "Einklicken" in das Grundprofil eingesetzt und darin gehalten werden. Da zumindest eine Gruppe aus konvexen Auflagern und konkaven Auflagern einem Radius folgt, ist das "Einklicken" mit geringem Kraftaufwand möglich, wobei dennoch im eingerasteten Zustand eine definierte Lage des Leuchtmittelprofils im Grundprofil gegeben ist. Darüber hinaus ist aufgrund des vorgesehenen Radius bei etlichen Ausführungsformen der Erfindung eine Justierung des Leuchtmittelprofils durch Verdrehen um die Längsachse möglich, wobei je nach Dimensionierung und Gestalt der Profile eine Verdrehbarkeit um Dutzende Grade erreicht werden kann, wie weiter unten näher erläutert wird.

Zum Austausch wird das Leuchtmittelprofil händisch, gegebenenfalls unter Unterstützung durch einen flachen Schraubenzieher oder dergl., aus dem Grundprofil herausgezogen. Durch diese Bauweise entfällt jeglicher Aufwand bei der Wartung. Überdies muss das erfindungsgemäße Leuchtenprofil zur Wartung nur von vorne zugänglich sein und kann daher an fast allen Positionen eingebaut werden.

Einen sehr sicheren Sitz des Leuchtmittelprofils im Grundprofil erzielt man, wenn die konvexen Auflager und die konkaven Auflager miteinander korrespondierende gekrümmte Flächen, insbesondere Zylinderflächen, aufweisen. Eine vereinfachte Herstellbarkeit des Profils erreicht man gegebenenfalls, wenn entweder die konvexen Auflager oder die konkaven Auflager durch Längsstege realisiert sind, wobei die einzelnen Längsstege so zueinander versetzt sind, dass sie einem Radius folgen.

Gleichmäßige Ausleuchtung über die Länge des Leuchtenprofils wird erzielt, wenn in dem Leuchtmittelprofil über seine Länge verteilt eine Vielzahl an Leuchtmitteln, vorzugsweise Leuchtdioden, angeordnet ist. Leuchtdioden bieten eine hohe Leuchtkraft bei geringem Stromverbrauch und geringer Baugröße und sind deshalb besonders vorteilhaft verwendbar.

Um einen bündigen Einbau des Leuchtenprofils in einen Untergrund, wie eine Wand oder Decke, zu ermöglichen, ist in einer Ausgestaltung der Erfindung vorgesehen, dass die Leuchtmittel vertieft in dem Leuchtmittelprofil eingesetzt sind, wobei gegebenenfalls eine durchscheinende Abdeckung über den Leuchtmitteln angeordnet ist. Die durchscheinende Abdeckung bewirkt eine gleichmäßige Lichtabstrahlung und kann am Leuchtmittelprofil oder am Grundprofil befestigt werden. Die Abdeckung kann auch weitere Funktionen übernehmen, insbesondere kann sie als optische Entblendung und/oder Filterung sowie als mechanischer Staubschutz bzw. Berührschutz und Einrichtung zur Verhinderung von Verstellung durch Unbefugte fungieren.

Damit die Lichtabstrahlung des Leuchtenprofils variabel verstellbar ist, ist in einer weiteren Ausführungsform der Erfindung vorgesehen, dass die Leuchtmittel schwenkbar am Leuchtmittelprofil angeordnet sind, wobei vorzugsweise die Leuchtmittel mittels Kugelgelenken am Leuchtmittelprofil befestigt sind. Dadurch wird eine Einzel-Verstellmöglichkeit der Leuchtmittel erreicht.

Damit mehrere Leuchtenprofile unmittelbar aneinander anschließend zu einem Lichtsystem von beliebiger Länge kombiniert werden können, ist in einer weiteren Ausführungsform der Erfindung vorgesehen, dass an den Enden des Grundprofils elektrische Steckverbinder zur seriellen elektrischen Verbindung mit benachbarten Grundprofilen angeordnet sind.

Um dem Monteur Verkabelungsarbeiten zu ersparen, sind in einer Variante des erfindungsgemäßen Leuchtenprofils an der Innenseite des Grundprofils Stromschienen angeordnet, die elektrisch leitend mit Stromabnehmern an der Außenseite des Leuchtmittelprofils in Berührung stehen, sobald das Leuchtmittelprofil in das Grundprofil eingesetzt wird.

Damit das Leuchtmittelprofil um seine Längsachse verdrehbar im Grundprofil gehalten werden kann, ist bei einer Ausführungsform des erfindungsgemäßen Leuchtenprofils vorgesehen, dass das Leuchtmittelprofil einen kreisförmigen Querschnitt aufweist. Die konvex gekrümmte Außenfläche des Leuchtmittelprofils bildet die konvexen Auflager der Rastverbindung, die mit den konkaven Auflagern am Grundprofil zusammenwirkt.

Bei einer einfachen Form eines erfindungsgemäßen Leuchtenprofils weist das Leuchtmittelprofil einen rechteckigen Querschnitt auf.

Die Erfindung wird nun anhand von nicht einschränkenden Ausführungsbeispielen unter Bezugnahme auf die Zeichnungen näher erläutert. In den Zeichnungen zeigen:
Fig. 1 ein erstes aus dem Stand der Technik bekanntes Leuchtenprofil in der Perspektive;
Fig. 2 ein erstes Leuchtmittelprofil im Querschnitt;
Fig. 3 ein erstes bekanntes Grundprofil im Querschnitt;
Fig. 4 ein erfindungsgemäßes Grundprofil im Querschnitt;
Fig. 5 ein weiteres Grundprofil im Querschnitt;
Fig. 6 das weitere Grundprofil in schematischer Draufsicht;
Fig. 7 ein weiteres Leuchtmittelprofil in der Perspektive;
Fig. 8 und Fig. 9 eine zweite Ausführungsform eines aus dem Stand der Technik bekannten Leuchtenprofils in Vorderansicht und in der Perspektive; und
Fig. 10 eine dritte Ausführungsform eines Leuchtenprofils im Querschnitt.

Fig. 1 zeigt eine erste Ausführungsform eines Leuchtenprofils 10 in der Perspektive. Das Leuchtenprofil 10 umfasst ein hohles, U-förmiges Grundprofil 11, in das ein im Querschnitt rechtwinkeliges Leuchtmittelprofil 12 eingesetzt ist, wobei das Leuchtmittelprofil 12 mittels Rastverbindungen 15, 15 lösbar in dem Grundprofil 11 fixiert ist. Das Leuchtmittelprofil 12 weist in Abständen zylindrische Strahler 13 auf (in der Zeichnung ist nur einer dargestellt), in denen jeweils ein Leuchtmittel angeordnet ist. Die Strahler 13 sind mittels Kugelgelenken 14 an dem Leuchtmittelprofil 12 befestigt, wodurch sie schwenkbar sind. Die Rastverbindungen 15 zwischen dem Grundprofil 11 und dem Leuchtmittelprofil 12 werden anhand der Querschnittsdarstellungen des Grundprofils 11, siehe Fig. 3, und des Leuchtmittelprofils 12, siehe Fig. 2, verständlich. Das in Fig. 2 dargestellte Leuchtmittelprofil 12 weist an zwei gegenüberliegenden Außenseiten konvexe Auflager 12a, 12a auf, die sich als teilzylindrische Auflagerflächen, z.B. mit einem Radius R von 7,5 mm, über die Länge des Leuchtmittelprofils erstrecken. Diese konvexen Auflager 12a, 12a korrespondieren mit konkaven Auflagern 11a, 11a an zwei gegenüberliegenden Innenseiten des Grundprofils 11, wie in Fig. 3 zu sehen. Die konkaven Auflager 11a, 11a sind ebenfalls als teilzylindrische Auflagerflächen mit einem Radius R von 7,5 mm ausgeführt. Das Grundprofil 11 und das Leuchtmittelprofil 12 sind Strangprofile aus einem Metall oder einer Metalllegierung, beispielsweise auf Al-Basis. Bei der Montage wird zunächst das Grundprofil 11 an einem beliebigen Untergrund befestigt und daraufhin das Leuchtmittelprofil 12 entweder linear von einem Ende aus eingeschoben oder durch die Ausnehmung im Grundprofil 11 eingesetzt und nach innen gedrückt. Dabei gleitet das Leuchtmittelprofil 12 zunächst in das Innere des Grundprofils 11, bis die konvexen Auflager 12a, 12a die Oberkanten der U-Schenkel des Grundprofils 11 berühren. Durch sanften Druck auf das Leuchtmittelprofil 12 werden die U-Schenkel des Grundprofils von den konvexen Auflagern 12a, 12a elastisch auseinandergepresst, bis die konvexen Auflager 12a, 12a in die konkaven Auflager 11 a, 11a des Grundprofils 11 eintreten, worauf die U-Schenkel des Grundprofils sich federnd in ihre Ursprungsposition zurückbewegen und die konvexen Auflager 12a, 12a des Leuchtmittelprofils 12 in den konkaven Auflagern 11 a, 11 a in definierter Stellung festgehalten werden. Durch Herausziehen des Leuchtmittelprofils 12 aus dem Grundprofil 11 ist die Rastverbindung 15 wieder lösbar. Bezugszeichen 16 in Fig. 2 bezeichnet zwei Stromabnehmer, deren geometrische Lage mit Stromschienen 17 an der Innenseite des Basisschenkels des Grundprofils 11 (siehe Fig. 3) korrespondiert. Wie insbesondere aus Fig. 1 ersichtlich, sind bei dem Leuchtenprofil 10 das Grundprofil 11 und das Leuchtmittelprofil 12 so dimensioniert, dass im zusammengebauten Zustand nur ein geringer Freiraum zwischen den beiden Profilen besteht, wodurch im Wesentlichen keine Verdrehbarkeit des Leuchtmittelprofils 12 besteht. Dies ist hier aber auch nicht notwendig, da aufgrund der gelenkig angeordneten Strahler 13 die Licht-Abstrahlrichtung selektiv beliebig veränderbar ist. Es sei erwähnt, dass die Form der Strahler 13 in keiner Weise auf die dargestellte Zylinderform beschränkt ist.

Fig. 4 zeigt im Querschnitt eine alternative Ausführungsform eines erfindungsgemäßen Grundprofils 21. Das Grundprofil 21 weist einen prinzipiell quadratischen Querschnitt auf, wobei eine Längsausnehmung 21b über eine Kante entlang der Länge des Grundprofils 21 verläuft. An den Schnitträndern der Seiten 21d, 21d des Grundprofils 21 sind Nasen 21c, 21c angeordnet, in denen jeweils ein konkaves Auflager 21a, 21a ausgebildet ist, die hier als teilzylindrische Flächen mit einem Radius R von 7,5 mm ausgebildet sind. Der Abstand der konkaven Auflager 21a, 21a zueinander ist so gewählt, dass beispielsweise das Leuchtmittelprofil 12 aus Fig. 2 in das Grundprofil 21 eingeklickt werden kann, wobei die konvexen Auflager 12a, 12a des Leuchtmittelprofils 12 mit den konkaven Auflagern 21a, 21a des Grundprofils 21 eine Rastverbindung bilden.

Fig. 5 zeigt im Querschnitt eine Ausführungsform eines Grundprofils 31 mit hohlem, rundem Querschnitt. Eine Längsausnehmung 31b verläuft entlang der Länge des Grundprofils 31, so dass dieses allgemein einen seitlich offenen Zylinder bildet. An den Längsrändern des Grundprofils 31 sind Nasen 31c, 31c angeordnet, in denen jeweils ein konkaves Auflager 31a, 31a ausgebildet ist, die hier als teilzylindrische Flächen mit einem Radius R von 7,5 mm ausgebildet sind. Der Abstand der konkaven Auflager 31a, 31a zueinander ist so gewählt, dass beispielsweise das Leuchtmittelprofil 12 aus Fig. 2 in das Grundprofil 31 eingeklickt werden kann, wobei die konvexen Auflager 12a, 12a des Leuchtmittelprofils 12 mit den konkaven Auflagern 31a, 31a des Grundprofils 31 eine Rastverbindung bilden.

Fig. 6 zeigt das Grundprofil 31 aus Fig. 5 in schematischer Draufsicht auf die Längsausnehmung 31b. Man erkennt am Boden des Grundprofils 31 schematisch dargestellte Stromschienen 37, die mit Kabeln 39 verbunden sind, die längs durch das Grundprofil 31 verlaufen und an beiden Enden des Grundprofils 31 in Steckern 38 münden, wobei die Stecker 38 mit Steckern benachbarter Grundprofile verbindbar sind. Die Stromschienen 37 sind so angeordnet, dass auch bei Verdrehen eines eingesetzten Leuchtmittelprofils dessen Stromabnehmer noch elektrischen Kontakt mit den Stromschienen 37 haben.

Fig. 7 zeigt in der Perspektive ein U-förmiges Leuchtmittelprofil 42, an dessen Basis Strahler 43 mittels Kugelgelenken 44 befestigt sind. In den Strahlern 43 befinden sich Leuchtmittel 49 in Gestalt von Leuchtdioden. An den Schenkeln des Leuchtmittelprofils 42 sind konvexe Auflager 42a, 42a ausgebildet, die mit konkaven Auflagern eines dazupassenden Grundprofils eine Rastverbindung eingehen können.

Fig. 8 und Fig. 9 zeigen in Vorderansicht bzw. in der Perspektive eine weitere Ausführungsform eines an sich bekannten Leuchtenprofils 50. Dieses weist eine Mehrzahl von in-line angeordneten U-förmigen Grundprofilen 51 und ein darin eingesetztes zylindrisches Leuchtmittelprofil 52 auf. Dabei bildet die zylindrische Außenwand des Leuchtmittelprofils 52 konvexe Auflager, die in die einander gegenüberliegenden konkaven Auflager 51a, 51a der Grundprofile 51 eingerastet sind. Die konkaven Auflager 51a,51a der Grundprofile 51 sind so gestaltet, dass das zylindrische Leuchtmittelprofil 52 um seine Längsachse in den Grundprofilen 51 drehbar ist, so dass die Licht-Abstrahlrichtung von Leuchtmitteln 59, die in Strahlern 53 im Leuchtmittelprofil 52 angeordnet sind, quer zur Längsachse des Leuchtmittelprofils 52 verstellbar ist. Die Figuren 8 und 9 zeigen unterschiedliche Drehstellungen des Leuchtmittelprofils.

Fig. 10 zeigt im Querschnitt eine weitere Ausgestaltung eines Leuchtenprofils 60, das Ähnlichkeit mit dem in den Figuren 8 und 9 gezeigten Leuchtenprofil 50 hat, insbesondere dasselbe Leuchtmittelprofil 52 verwendet, allerdings mit bündig versenkten Strahlern 53'. Das verwendete U-förmige Grundprofil 61 jedoch unterscheidet sich von den vorangegangenen Ausführungsformen insofern, als die einander gegenüberliegenden konkaven Auflager 61a, 61a jeweils durch drei Längsstege 61e realisiert sind, die so zueinander versetzt sind, dass sie - in Querschnittsrichtung gesehen - einem Radius folgen, genauer gesagt dem Radius des zylindrischen Leuchtmittelprofils 52. Aufgrund der bündigen Versenkung der Strahler 53' ist es möglich, auf das Grundprofil 61 eine durchscheinende Abdeckung 70 zur Vergleichmäßigung der Lichtabstrahlung aufzusetzen.

Es sei erwähnt, dass alle vorgestellten Grundprofile mit allen Leuchtmittelprofilen beliebig kombinierbar sind, so dass ein äußerst vielseitiges Leuchtenprofil-System geschaffen ist.

## Patentansprüche

1. Leuchtenprofil (10, 50, 60), ein hohles Grundprofil (11, 21, 31, 51, 61) und ein in dem Grundprofil (21) mittels einer Rastverbindung (15) einsetzbares Leuchtmittelprofil (12, 42, 52) umfassend, wobei an gegenüberliegenden Innenseiten des Grundprofils konkave Auflager (21a) und an dem Leuchtmittelprofil (12, 42, 52) konvexe Auflager (12a, 42a) ausgebildet sind, die mit den konkaven Auflagern (21a) des Grundprofils (21) korrespondieren, wobei die konkaven Auflager (21a) und/oder die konvexen Auflager (12a, 42a) - in Querschnittsrichtung gesehen - einem Radius (R) folgen, **dadurch gekennzeichnet, dass** das Grundprofil (21) einen rechteckigen Querschnitt aufweist, wobei eine Längsausnehmung (21b) über eine Kante entlang der Länge des Grundprofils verläuft.

2. Leuchtenprofil nach Anspruch 1, **dadurch gekennzeichnet, dass** die konvexen Auflager (12a, 42a) bzw. die konkaven Auflager (21a) gekrümmte Flächen und/oder Längsstege (61e) umfassen.

3. Leuchtenprofil nach Anspruch 1 oder 2, **dadurch gekennzeichnet, dass** in dem Leuchtmittelprofil (12, 42, 52) über seine Länge verteilt eine Vielzahl an Leuchtmitteln (49, 59), vorzugsweise Leuchtdioden, angeordnet ist.

4. Leuchtenprofil nach Anspruch 3, **dadurch gekennzeichnet, dass** die Leuchtmittel (59) vertieft in dem Leuchtmittelprofil (52) eingesetzt sind, wobei gegebenenfalls eine durchscheinende Abdeckung (70) über den Leuchtmitteln angeordnet ist.

5. Leuchtenprofil nach Anspruch 3 oder 4, **dadurch gekennzeichnet, dass** die Leuchtmittel schwenkbar am Leuchtmittelprofil angeordnet sind, wobei vorzugsweise die Leuchtmittel mittels Kugelgelenken (14, 44) am Leuchtmittelprofil (12, 42) befestigt sind.

6. Leuchtenprofil nach einem der vorhergehenden Ansprüche, **dadurch gekennzeichnet, dass** an den Enden des Grundprofils (31) elektrische Steckverbinder (38) zur seriellen elektrischen Verbindung mit benachbarten Grundprofilen angeordnet sind.

7. Leuchtenprofil nach einem der vorhergehenden Ansprüche, **dadurch gekennzeichnet, dass** an der Innenseite des Grundprofils (11, 31) Stromschienen (17, 37) angeordnet sind, die elektrisch leitend mit Stromabnehmern (16) an der Außenseite des Leuchtmittelprofils (12) in Berührung bringbar sind.

8. Leuchtenprofil nach einem der vorhergehenden Ansprüche, **dadurch gekennzeichnet, dass** das Leuchtmittelprofil (52) einen kreisförmigen Querschnitt aufweist.

9. Leuchtenprofil nach einem der Ansprüche 1 bis 7, **dadurch gekennzeichnet, dass** das Leuchtmittelprofil (12) einen rechteckigen Querschnitt aufweist.

## Claims

1. A luminaire profile (10, 50, 60) comprising a hollow basic profile (11, 21, 31, 51, 61) and an illuminant profile (12, 42, 52) insertable in said basic profile (21) via a snap-in connection (15), wherein concave supports (21a) are formed on opposite insides of the basic profile and convex supports (12a, 42a) are formed on the illuminant profile (12, 42, 52) which correspond to the concave supports (21a) of the basic profile (21), with the concave supports (21a) and/or the convex supports (12a, 42a) - viewed in the cross-sectional direction - following a radius (R), **characterized in that** the basic profile (21) has a rectangular cross-section, with a longitudinal recess (21b) running along the length of the basic profile across an edge.

2. A luminaire profile according to claim 1, **characterized in that** the convex supports (12a, 42a) and the concave supports (21a), respectively, comprise curved surfaces and/or longitudinal webs (61e).

3. A luminaire profile according to claim 1 or 2, **characterized in that** a plurality of illuminants (49, 59), preferably light emitting diodes, are arranged in the illuminant profile (12, 42, 52) and are distributed across the length thereof.

4. A luminaire profile according to claim 3, **characterized in that** the illuminants (59) are inserted in a recessed manner in the illuminant profile (52), wherein optionally a transparent cover (70) is arranged over the illuminants.

5. A luminaire profile according to claim 3 or 4, **characterized in that** the illuminants are pivotably arranged on the illuminant profile, with the illuminants preferably being attached to the illuminant profile (12, 42) via ball-and-socket joints (14, 44).

6. A luminaire profile according to any of the preceding claims, **characterized in that** electrical plug-and-socket connectors (38) are arranged at the ends of the basic profile (31) for a serial electrical connection to adjacent basic profiles.

7. A luminaire profile according to any of the preceding claims, **characterized in that** busbars (17, 37) are arranged on the inside of the basic profile (11, 31), which can be brought into an electrically conductive contact with current collectors (16) on the outside of the illuminant profile (12).

8. A luminaire profile according to any of the preceding claims, **characterized in that** the illuminant profile (52) has a circular cross-section.

9. A luminaire profile according to any of claims 1 to 7, **characterized in that** the illuminant profile (12) has a rectangular cross-section.

## Revendications

1. Profilé de lampes (10, 50, 60), profilé de base creux (11, 21, 31, 51, 61) et profilé de moyen d'éclairage (12, 42, 52) pouvant être inséré dans le profilé de base (21) au moyen d'une liaison par encliquetage (15), comprenant, des supports concaves (21a) étant formés sur les faces internes opposées du profilé de base et des supports convexes (12a, 42a), qui correspondent avec les supports concaves (21a) du profilé de base (21), étant formés sur le profilé du moyen d'éclairage (12, 42, 52), les supports concaves (21a) et/ou les supports convexes (12a, 42a) parcourant un rayon (R), vu dans la direction de la section, **caractérisé en ce que** le profilé de base (21) présente une section rectangulaire, un évidement longitudinal (21b) s'étendant par-dessus un rebord le long du profilé de base.

2. Profilé de lampes selon la revendication 1 **caractérisé en ce que** les supports convexes (12a, 42a), respectivement, les supports concaves (21a), comprennent des surfaces courbes et/ou des barres longitudinales (61e).

3. Profilé de lampes selon les revendications 1 ou 2 **caractérisé en ce qu'**un grand nombre de moyens d'éclairage (49, 59), de préférence des diodes lumineuses, est disposé, distribué sur sa longueur, dans le profilé du moyen d'éclairage (12, 42, 52).

4. Profilé de lampes selon la revendication 3 **caractérisé en ce que** les moyens d'éclairage (59) sont implantés profondément dans le profilé du moyen d'éclairage (52), un couvercle transparent (70) étant éventuellement disposé sur les moyens d'éclairage.

5. Profilé de lampes selon les revendications 3 ou 4 **caractérisé en ce que** les moyens d'éclairage sont disposés sur le profilé de moyen d'éclairage en pouvant pivoter, les moyens d'éclairage étant de préférence fixés sur le profilé de moyen d'éclairage (12, 42) à l'aide de rotules (14, 44).

6. Profilé de lampes selon l'une des revendications précédentes **caractérisé en ce que** des commutateurs de connexion électrique (38) pour une liaison électrique en série avec les profilés de base voisins sont disposés aux extrémités du profilé de base (31).

7. Profilé de lampes selon l'une des revendications précédentes **caractérisé en ce que** des rails électriques (17, 37), qui peuvent être mis en contact en conduisant le courant avec des balais conducteurs (16) sur la face externe du profilé de moyen d'éclairage (12), sont disposés sur la face interne du profilé de base (11, 31).

8. Profilé de lampes selon l'une des revendications précédentes **caractérisé en ce que** le profilé du moyen d'éclairage (52) présente une section en forme de cercle.

9. Profilé de lampes selon l'une des revendications de 1 à 7 **caractérisé en ce que** le profilé du moyen d'éclairage (12) présente une section rectangulaire.
